# EUROPÄISCHE PATENTSCHRIFT

(11) **EP 0 944 545 B1**
(45) Veröffentlichungstag und Bekanntmachung des Hinweises auf die Patenterteilung: **04.10.2001**
(21) Anmeldenummer: 97951811.5
(22) Anmeldetag: 26.11.1997
(51) Int. Cl.: B65H 29/58

(54) **VORRICHTUNG ZUM AUFTEILEN EINES STROMES VON SIGNATUREN**
DEVICE FOR DISTRIBUTING A FLOW OF SIGNATURES
DISPOSITIF POUR LA REPARTITION D'UN FLUX DE CAHIERS

(30) Priorität: 28.11.1996 DE 19649326
(43) Veröffentlichungstag der Anmeldung: 29.09.1999
(73) Patentinhaber: Koenig & Bauer Aktiengesellschaft, 97080 Würzburg (DE)
(72) Erfinder: STÄB, Rudolf, D-67227 Frankenthal (DE)
(86) Internationale Anmeldenummer: DE9702764
(87) Internationale Veröffentlichungsnummer: WO9823517

(56) Entgegenhaltungen:
- EP-A- 0 089 407
- EP-A- 0 254 037
- EP-B- 0 054 963

## Beschreibung

Die Erfindung betrifft die Vorrichtung zum Aufteilen eines Stromes von Signaturen entsprechend dem Oberbegriff der Ansprüche 1 und 14.

Durch die EP 00 54 963 B1 ist eine Vorrichtung zum Aufteilen eines Stromes von Signaturen oder dgl. in zwei Teilströme von Signaturen unter Verwendung einer ersten Nocken aufweisenden rotierenden Nockenwalze und einer zweiten Nocken aufweisenden rotierenden Nockenwalze bekannt.
Die Nocken beider Nockenwalzen kämmen miteinander unter Bildung eines Spaltes mit einem Transportbändersystem, bestehend aus der ersten Nockenwalze nahen ersten Transportbändern und der zweiten Nockenwalze nahen Transportbändern, die gemeinsam eine Klemmwirkung auf die Signaturen ausuben. Die ersten und zweiten Transportbänder bilden nach Durchlaufen des Spaltes auseinanderlaufend einen Auslaufzwickel. Im Auslaufzwickel ist eine mit ihrer Schneide in den Spalt weisende im Querschnitt keilförmige Leitzunge vorgesehen.
Die ersten und zweiten Transportbänder laufen jeweils in einem Abstand an Führungsflächen der Leitzunge entlang.

Die EP 02 54 037 A2 beschreibt eine Vorrichtung zum Aufteilen eines Stromes von Signaturen mittels eines Transportbändersystems. Dabei werden die Transportbänder mittels Exzenterwalzen umgelenkt.

Der Erfindung liegt die Aufgabe zugrunde, eine Vorrichtung zum Aufteilen eines Stromes von Signaturen in zwei Signaturen-Teilströme zu schaffen.

Diese Aufgabe wird erfindungsgemäß durch die Merkmale der Ansprüche 1 und 14 gelöst.

Die mit der Erfindung erzielbaren Vorteile bestehen insbesondere darin, daß zwei an ihrer Mantelfläche mit Nocken versehenen Walzen gleichzeitig mehrere Funktionen ausüben können. Es kann neben der Aufteilung eines Stromes von Signaturen in zwei Teil-Signaturenströme eine Richtungsänderung der Signaturen vorgenommen werden, ohne daß zusätzliche Führungsrollen für die Transportbänder benötigt werden. Eine Richtungsänderung und Aufteilung der Signaturen ist dann erforderlich, wenn ein Signaturenstrom wegen zu hoher Produktionsgeschwindigkeit nicht in einem einzigen nachgeschalteten Aggregat verarbeitet werden kann und somit in zwei Teil-Signaturenströme aufgeteilt werden muß, z. B. in getrennten übereinanderliegenden Längsfalzeinrichtungen - zweiter Längsfalz - weiterverarbeitet werden sollen.

Andererseits dienen die Umfänge bzw. Steuerflächen der beiden Nockenwalzen gleichzeitig zur Bandführung, so daß separate Bandführungen entfallen. Weiterhin ist insbesondere bei der Verarbeitung von dicken Signaturen von Vorteil, wenn eine zweite Nockenwalze gegenüber einer ersten Nockenwalze einen größeren Umfang aufweist.

Vorteilhaft ist, daß eine Walze zum Umlenken des Transportbändersystemes mindestens 45° von den Transportbändersystem umschlungen wird. Somit ist eine sichere Führung der Signaturen gewährleistet.

Auch ist es vorteilhaft, daß die Walze zum Umlenken des Transportbändersystems eine Umfangslänge aufweist, die mindestens einer dreifachen maximalen Länge der zu transportierenden Signaturen aufweist.
Dadurch entstehen beim Umlenken d. h. bei der Richtungsänderung der Signaturen weniger schädliche Verschiebekräfte zwischen ihren inneren und äußeren Lagen.

Ein Ausführungsbeispiel der Erfindung ist in der Zeichnung dargestellt und wird im folgenden näher beschrieben.

Es zeigen
- Fig. 1: einen Querschnitt zur Aufteilung eines Stromes von Signaturen durch eine Vorrichtung in einer ersten Arbeitsstellung mit Freigabe eines ersten Transportpfades für die Signaturen;
- Fig. 2: einer Vorrichtung nach Fig. 1, jedoch in einer Arbeitsstellung mit Freigabe eines zweiten Transportpfades für die Signaturen;
- Fig. 3: eine verkleinerte Darstellung der Vorrichtung gemäß Fig. 1 und Fig. 2.

Die Vorrichtung besteht im wesentlichen aus einer ersten Walze, z. B. Nockenwalze 1 und einer zweiten Walze, z. B. Nockenwalze 2, welche mitläufig antreibbar und achsparallel zueinander angeordnet sind. Die zweite Nockenwalze 2, aber auch die erste Nockenwalze 1, können als Umlenkwalzen ausgebildet sein, die einem Bandsystem 6 z. B. mindestens 45°, vorzugsweise zwischen 90° bis 180° zum Umlenken dienen. Im Ausführungsbeispiel ist der Umfang der zweiten Nockenwalze 2 etwas größer und mehr als 90° von dem aus unteren und oberen Transportbändern 3; 4 bestehenden zuführenden Bandsystem 6 umschlungen. Zwischen den Transportbändern 3; 4 und "eingeklemmt" von ihnen werden voneinander beabstandete Signaturen 7; 8; 36 reibschlüssig transportiert. Signaturen 7; 8; 36 bestehen in bekannter Weise aus einer oder mehreren Papierbahnen mit durch Querschneiden erzeugten Lagen von einem oder mehreren Bogen. Sie können gefalzt oder ungefalzt sein.

Die Bänder 3; 4 laufen in einen Spalt 9 zwischen den Nockenwalzen 1; 2 ein und trennen sich nachfolgend unter einem spitzen öffnungswinkel Alpha, z. B. von 10° voneinander. Dabei bilden die Transportbänder 3; 4 einen Auslaufzwickel 16. Durch voneinander vertikal und horizontal beabstandete unangetriebene Führungsrollen 13; 14 werden die Transportbänder 3; 4 mit ihren Außenflächen 11; 12 die Führungsrollen 13; 14 berührend zu weiteren nachgeschalteten Bearbeitungsstationen, z. B. Längsfalzeinrichtung, weitergeführt.

In dem Auslaufzwickel 16 zwischen den Transportbändern 3; 4 ist eine gestellfeste, im Querschnitt spitz keilförmige Leitzunge 17 angeordnet. Eine Schneide 15 der Leitzunge 17 weist in Richtung Auslaufzwickel 16, d. h. in Richtung des Spaltes 9 zwischen den Segmentwalzen 1; 2. Sie ist in unmittelbarer Nähe des Spaltes 9 positioniert. Die Leitzunge 17 hat einen spitzen öffnungswinkel Beta, z. B. von 10° und weist einerseits in den sich öffnenden, auslaufenden Teil des Spaltes 9 und erstreckt sich andererseits in Richtung der Führungsrollen 13; 14.
Die Leitzunge 17 weist eine untere und obere gerade oder gekrümmte Führungsfläche 18 bzw. 19 auf, an welchen jeweils abwechselnd die Signaturen 7 bzw. 8 an ihnen gleitend vorbeigeführt werden oder die Innenflächen 21; 22 der Transportbänder 3; 4 ebenfalls gleitend oder in geringen Abstand z. B. 0,1 mm vorbeigeführt werden.

Die Führungsflächen 18; 19 können jeweils eine unterschiedliche Länge aufweisen. Anschließend an die Enden 23; 24 der Führungsflächen 18; 19 sind im Bereich des dicken Endes der Leitzunge 17 Umlenkrollen 26; 27 angeordnet, um welche zusätzlich Transportbänder 28; 29 geführt sind.

Das untere Transportband 28 liegt mit seiner Innenfläche 31 an der Innenfläche 21 des Transportbandes 3 an und bildet einen weiterführenden Signaturen-Transportpfad B für die Signaturen 7. Das obere Transportband 29 liegt mit seiner Innenfläche 33 an der Innenfläche 22 des Transportbandes 4 an und bildet einen Signaturen-Transportpfad C für die Signaturen 8 (gesplittete Signaturen 7, 8). Das Transportband 3 bildet außerdem zusammen mit dem Transportband 28 ein zweites, d. h. Nockenwalze 1 nahes, abführendes Transportbandsystem 38. Das Transportband 4 bildet außerdem zusammen mit dem Transportband 29 ein drittes, d. h. Nockenwalzen 2 nahes, abführendes Transportbandsystem 39.

Mehrere Transportbänder 3; 4; 28; 29 jedes Transportbandsystems 6; 38; 39 sind in axialer Richtung nebeneinander auf den Nockenwalzen 1; 2 angeordnet.

Die erste Nockenwalze 1 weist einen über 180° ihres Umfanges reichenden und sich durchgängig in axialer Richtung der Nockenwalze 1 erstreckenden "niedrigen" Nocken 41 mit einer Steuerfläche 46 und einem niedrigen Radius r1 auf. Weiterhin hat die Nockenwalze 1 einen sowohl sich über weitere 180° ihres Umfanges wie auch sich in axialer Richtung erstreckenden "hohen" Nocken 42 mit einer Steuerfläche 47 und einen niedrigen Radius r2.

Die Hubhöhe d der Nockenwalze 1, z. B. von zwei bis drei Millimetern, entspricht dem Differenzbetrag zwischen den Radien r1; r2.

Die zweite Nockenwalze 2 kann ebenso wie die erste Nockenwalze 1 ausgebildet sein. Die zweite Nockenwalze 2 kann aber auch an ihrem Umfang mehrere und gleichmäßig auf ihm verteilt, z. B. drei "niedrige" Nocken 43 mit jeweils niedrigem Radius r3 und Steuerflächen 48 sowie drei "hohe" Nocken 44 mit jeweils hohem Radius r4 und Steuerflächen 49 aufweisen. Die Anzahl der Nocken 43; 44 der zweiten Nockenwalze 2 beträgt vorzugsweise ein ganzzahliges Vielfaches der Anzahl der Nocken 41; 42 der ersten Nockenwalze 1.

Die Längen l z. B. der Steuerflächen 46 bis 49 der Nocken 41 bis 44 der Nockenwalze 1 und 2 sind vorzugsweise gleich, müssen es aber nicht sein.

Eine Umfangslänge der als Umlenkwalze dienenden zweiten Nockenwalze 2 beträgt vorzugsweise mindestens eine dreifache, maximale Länge, z. B. 315 mm der zu transportierenden Signaturen, im vorliegenden Beispiel weist die mittlere Umfangslänge (= z. B. 2.100 mm) der Nockenwalze 2 eine sechsfache maximale Länge (= z. B. 315 mm) plus einen sechsfachen Abstand (= z. B. 35 mm) der zu transportierenden Signaturen auf.

Die gesamten Nockenwalzen 1; 2 oder zumindest deren hohen Nocken 42; 44 können austauschbar sein, so daß beispielsweise anstelle der beschriebenen "sechsfeldrigen" (3 hohe und 3 niedrige Nocken) Nockenwalze 2 bei gleicher Umfangslänge eine "vierfeldrige" (z. 8. mit zwei hohen Nocken, deren Länge der doppelten Länge der Nocken der sechsfeldrigen Nockenwalze entspricht) Nockenwalze mit angepaßter Gegenwalze verwendet werden kann. Mit dieser "vierfeldrigen" Nockenwalze ist beispielsweise eine Teilung des Stromes von Signaturen in zwei Teilströme, wobei alternierend einem Teilstrom zwei Signaturen hintereinander und einem zweiten Teilstrom nur jeweils eine Signatur zugeführt wird.

Die Nocken 43; 44 erstrecken sich z. B. durchgängig jeweils in axialer Richtung der Nockenwalze 2. Eine Hubhöhe e der Nockenwalze 2 entspricht der Hubhöhe d der Nockenwalze 1.

Es ist auch möglich, eine Mehrzahl in axialer Richtung der Nockenwalze 1; 2 beabstandeter Nocken 41, 42; 43, 44 vorzusehen.

Die Arbeitsweise der Vorrichtung ist wie folgt. Zwischen den Transportbändern 3; 4 des ersten Bandsystems 6 werden beabstandete Signaturen 7 und 8 klemmend geführt (Fig. 1). Das Bandsystem 6 kann z. B. unterhalb einer Querschneidevorrichtung zur Erzeugung der Signaturen in etwa vertikaler Richtung verlaufen, bis es die auch als Umlenkwalze dienende zweite Nockenwalze 2 erreicht und durch sie eine Richtungsänderung von > 90°, z. B. 120°, erfährt. Die Signaturen 7 und 8 gelangen dann nacheinander zum Auslaufzwickel 16 zwischen den Transportbändern 3 und 4.

Die zweite Segmentwalze 2 drückt mit einem ihrer "hohen" Nocken 44 an die Außenseite des Transportbandes 4 und bewegt dieses in Richtung Leitzunge 17. Dabei legt sich die Innenseite 22 des Transportbandes 4 an die seitliche Führungsfläche 19 der Leitzunge 17 an oder führt in geringen Abstand an der Führungsfläche 19 vorbei. Somit wird der Transportpfad C für die Signatur 7 verschlossen. Infolge des Anliegens des "niedrigen" Nockens 41 an der Außenseite 11 des Transportbandes 3, wird zwischen der Innenseite 21 des Transportbandes 3 und der Führungsfläche 18 der Leitzunge 17 der Transportpfad B zur Aufnahme der Signatur 7 und zum weiteren Transport zur Weiterverarbeitungsstation freigegeben (Fig. 1).

Der Transportpfad C wird zur Aufnahme einer Signatur 8 dadurch freigegeben, daß ein "niedriger" Nocken 43 der zweiten Nockenwalze 2 gegen die Außenfläche 12 des Transportbandes 4 wirkt. Der Transportpfad B wird dadurch verschlossen, daß ein "hoher" Nocken 42 an die Außenflächen 11 des Transportbandes 3 drückt und dieses in Richtung Leitzunge 17 bewegt. Somit legt sich die Innenfläche 21 des Transportbandes 3 an die seitliche Führungsfläche 18 der Leitzunge 17 an oder führt in geringem Abstand-an der Führungsfläche 18 vorbei. Eine Signatur 36 hat den Transportpfad C bereits vor der Signatur 8 erreicht.

Die Nockenwalzen 1; 2 weisen vorzugsweise eine gleiche Umfangsgeschwindigkeit auf.

Ein lichter Abstand a des Spaltes 9 wird zum einen zwischen einem "hohen" Nocken 44 der Nockenwalze 2 und einem "niedrigen" Nocken 41 der Nockenwalze 1 (Fig. 1) oder zwischen einem "niedrigen" Nocken 43 der Nockenwalze 2 und einem "hohen" Nocken 42 der Nockenwalze 1 gebildet.

Bei einer Ausführungsvariante sind beide Nockenwalzen 1; 2 z. B. in Exzenterbuchsen gelagert, so daß der Abstand 9 einstellbar ist.

Zusammengefaßt besteht das Wesen der Erfindung darin, daß die ersten und zweiten Transportbänder 3; 4 taktweise auf die ihr jeweils zugeordnete Führungsfläche 18 bzw. 19 der Leitzunge 17 hin- und herbewegbar angeordnet sind. Taktweise heißt, daß z. B. zu einem gleichen oder nahezu gleichen Zeitpunkt sowohl ein erster Transportpfad B an der Schneide 15 geschlossen oder weitestgehend geschlossen als auch ein zweiter Transportpfad C an der Schneide 15 geöffnet wird und umgekehrt.
Ein Schließen eines Transportpfades B oder C ist nur insoweit erforderlich, als daß eine Signatur 7; 8 nicht in diesen Transportpfad B oder C eindringen kann, d. h. es kann ein geringer Abstand, z. B. von wenigen Hundertstel Millimetern, zwischen einem Transportband 3 oder 4 und Schneide 15 der Leitzunge 17 vorhanden sein. Bei jedem Verschließen eines Transportpfades B oder C wird gleichzeitig bewirkt, daß die Innenfläche 21 oder 22 eines jeden Transportbandes 3 oder 4 abwechselnd mit der Schneide 15 der Leitzunge 17 zusammenarbeitet, so daß bereits im vorderen Teil des Auslaufzwickels 16 der Transportbänder 3 und 4 eine Führung für den Anfang der Signaturen 7 und 8 gebildet wird.

Bei der erfindungsgemäßen Vorrichtung arbeiten die an den Nocken 41; 42; 43, 44 anliegenden Transportbänder 3; 4 direkt mit den Nocken 41; 42; 43; 44 zusammen und nicht wie bei der zitierten bekannten Vorrichtung, bei welcher "hohe" Nocken bzw. hohe Kurvenabschnitte mit dem jeweils weiter entfernten Transportband zusammenwirken. Es werden auch keine separaten kugelgelagerten Führungsrollen für die Transportbänder benötigt.

Durch Wegfall der Führungsrollen ist eine beliebige Anzahl und eine beliebige Breite der sich in axialer Richtung auf den Nockenwalzen 1; 2 erstreckenden Transportbänder möglich.

Bei einer vergrößerten Breite der Transportbänder 3; 4 sowie auch der Transportbänder 23; 29 ist vorteilhafterweise nur eine geringe spezifische Flächenpressung der Transportbänder 3; 4; 23; 29 auf den Signaturen 7; 8; 36 erforderlich.

Die Transportbänder 3; 4 können jeweils aufeinander, d. h. übereinander oder voneinander beabstandet nebeneinander auf den Steuerflächen 41, 42; 43, 44 der Nockenwalzen 1; 2 anliegen.

### Bezugszeichenliste

- 1: Nockenwalze, erste
- 2: Nockenwalze, zweite
- 3: Transportband, unteres, erstes (6)
- 4: Transportband, oberes, zweites (6)
- 5: -
- 6: Bandsystem, erstes (3, 4)
- 7: Signatur
- 8: Signatur
- 9: Spalt
- 10: -
- 11: Außenfläche (3)
- 12: Außenfläche (4)
- 13: Führungsrolle (3)
- 14: Führungsrolle (4)
- 15: Schneide (17)
- 16: Auslaufzwickel (3; 4)
- 17: Leitzunge
- 18: Führungsfläche, (17)
- 19: Führungsfläche, (17)
- 20: -
- 21: Innenfläche (3)
- 22: Innenfläche (4)
- 23: Ende (18)
- 24: Ende (19)
- 25: -
- 26: Umlenkrolle (18, 23)
- 27: Umlenkrolle (19, 24)
- 28: Transportband
- 29: Transportband
- 30: -
- 31: Innenfläche (28)
- 32: -
- 33: Innenfläche (29)
- 34: -
- 35: -
- 36: Signatur
- 37: -
- 38: Bandsystem, zweites (3, 28)
- 39: Bandsystem, drittes (4, 29)
- 40: -
- 41: Nocken, niedriger (1)
- 42: Nocken, hoher (1)
- 43: Nocken, niedriger (2)
- 44: Nocken, hoher (2)
- 45: -
- 46: Steuerfläche (41)
- 47: Steuerfläche (42)
- 48: Steuerfläche (43)
- 49: Steuerfläche (44)

- B: Transportpfad
- C: Transportpfad

- a: Abstand, lichter (1; 2)
- d: Hubhöhe
- e: Hubhöhe

- l: Länge (46 bis 49)

- r1: Radius, niedrig (41)
- r2: Radius, hoher (42)
- r3: Radius, niedrig (43)
- r4: Radius, hoher (44)

- Alpha: öffnungswinkel (3, 4)
- Beta: öffnungswinkel (17)

## Patentansprüche

1. Vorrichtung zum Aufteilen eines Stromes von blattförmigem Material, 2. B. Signaturen (7; 8; 36) oder dgl., in zwei Teilströme (7; 8, 36) mittels einer ersten rotierenden Walze (1), einer zweiten rotierenden Walze (2) und eines erste (3) und zweite (4) Transportbänder aufweisendes Transportbändersystems (6), die gemeinsam eine Klemmwirkung auf das blattförmige Material (7; 8; 36) ausüben und die ersten (3) und zweiten Transportbänder (4) nach Durchlaufen eines von den Walzen (1; 2) gebildeten Spaltes (9) auseinanderlaufend einen Auslaufzwickel (16) bilden und im Auslaufzwickel (16) eine mit ihrer Schneide (15) in den Spalt (9) weisende Leitzunge (17) vorgesehen ist, wobei die ersten (3) und zweiten Transportbänder (4) auf eine ihr jeweils zugeordnete Führungsfläche (18) bzw. (19) der Leitzunge (17) hin- und wegbewegbar angeordnet sind, **dadurch gekennzeichnet, daß daß** zur Erzeugung der Hin- und Herbewegung der Transportbänder (3; 4) mindestens eine Nockenwalze (1; 2) mit mindestens einer Steuerfläche (47; 49) auf einem hohen Radius (r2; r4) und einer Steuerfläche (46; 48) auf einem niedrigen Radius (r1; r3) vorgesehen ist.

2. Vorrichtung nach Anspruch 1, **dadurch gekennzeichnet, daß** zumindest die Steuerflächen (47; 49) der Nocken (42, 44) mit hohen Radius (r2; r4) mit den jeweils zugeordneten ersten Transportbändern (3) bzw. zweiten Transportbändern (4) zeitweise in Berührung kommend angeordnet sind.

3. Vorrichtung nach Anspruch 1, **dadurch gekennzeichnet, daß** zwei zusammenwirkende Nockenwalzen (1; 2) vorgesehen sind.

4. Vorrichtung nach den Ansprüchen 1 und 3, **dadurch gekennzeichnet, daß** die Anzahl der Nocken (43, 44) der zweiten Nockenwalze (2) ein ganzzahliges Vielfaches der Anzahl der Nocken (41, 42) der ersten Nockenwalze (1) beträgt.

5. Vorrichtung nach Anspruch 1, **dadurch gekennzeichnet, daß** die Steuerflächen (46 bis 49) der Nocken (41 bis 44) jeweils im wesentlichen gleich lang sind.

6. Vorrichtung nach Anspruch 1, **dadurch gekennzeichnet, daß** sich in axialer Richtung der Nockenwalze (1; 2) jeweils ein durchgängiger Nocken (41, 42; 43, 44) erstreckt.

7. Vorrichtung nach Anspruch 1, **dadurch gekennzeichnet, daß** eine Mehrzahl in axialer Richtung der Nockenwalze (1; 2) beabstandet angeordneter Nocken (41, 42; 43, 44) vorgesehen sind.

8. Vorrichtung nach Anspruch 1, **dadurch gekennzeichnet, daß** mindestens eine Nockenwalze (1; 2) eine Mehrzahl von Steuernocken (42; 44) auf einem hohen Radius (r2; r4) aufweist.

9. Vorrichtung nach Anspruch 1, 4 und 8, **dadurch gekennzeichnet, daß** eine erste Nockenwalze (1) eine Steuerfläche (47) auf einem hohen Radius (r2) aufweist und **daß** eine zweite Nockenwalze (2) drei Steuerflächen (49) auf einem hohen Radius (r4) aufweist.

10. Vorrichtung nach Anspruch 1, **dadurch gekennzeichnet, daß** das Transportbändersystem (6) eine Nockenwalze (2) in Transportrichtung gesehen vor dem Spalt (9) mindestens 45° umschlingt.

11. Vorrichtung nach Anspruch 10 und 14, **dadurch gekennzeichnet, daß** das Transportbändersystem (6) eine Nockenwalze (2) in Transportrichtung gesehen vor dem Spalt (9) mindestens 90° umschlingt.

12. Vorrichtung nach Anspruch 1, **dadurch gekennzeichnet, daß** mindestens ein hoher Nocken (42; 44) austauschbar ist.

13. Vorrichtung nach Anspruch 12, **dadurch gekennzeichnet, daß** wahlweise Nocken (42; 44) unterschiedlicher Länge auf der Nockenwalze (1; 2) befestigbar sind.

14. Vorrichtung zum Aufteilen eines Stromes von blattförmigem Material, z. B. Signaturen (7; 8; 36) oder dgl., in zwei Teilströme (7; 8, 36) mittels einer ersten rotierenden Walze (1), einer zweiten rotierenden Walze (2) und eines erste (3) und zweite (4) Transportbänder ausweisendes Transportbändersystems (6), die gemeinsam eine Klemmwirkung auf das blattförmige Material (7; 8; 36) ausüben und die ersten (3) und zweiten Transportbänder (4) nach Durchlaufen eines von den Walzen (1; 2) gebildeten Spaltes (9) auseinanderlaufend einen Auslaufzwickel (16) bilden, wobei die ersten (3) und zweiten Transportbänder (4) zum Aufteilen des Stromes bewegbar sind, **dadurch gekennzeichnet, daß** mindestens eine zur Erzeugung der Bewegung des Transportbändersystems (6) vorgesehene Walze (2) als Umlenkwalze dient und **daß** dieses Transportbändersystem (6) in Transportrichtung gesehen vor dem Spalt (9) die Walze (2) mindestens 45° umschlingt.

## Claims

1. Device for dividing a stream of sheet material, for example signatures (7; 8; 36) or the like into two part-streams (7; 8; 36) by means of a first rotating roll (1), a second rotating roll (2) and a transport belt system (6) that has first (3) and second (4) transport belts which together exert a clamping action on the sheet material (7; 8; 36), and the first (3) and second (4) transport belts, after passing through a gap (9) formed by the rolls (1; 2), as they run away from each other, form an outlet pocket (16) and, in the outlet pocket (16), a guide tongue (17) is provided with its blade (15) pointing into the gap (9), the first (3) and second (4) transport belts being arranged such that they can be moved to and fro along a guide surface (18) or (19) belonging to the guide tongue (17) and respectively associated with them, **characterized in that** in order to generate the to and fro movement of the transport belts (3; 4), at least one cam roll (1; 2) is provided which has at least one control face (47; 49) at a high radius (r2; r4) and a control face (46; 48) at a low radius (r1; r3).

2. Device according to Claim 1, **characterized in that** at least the control faces (47; 49) of the cams (42, 44) with a high radius (r2; r4) are arranged such that they come into contact from time to time with the respectively associated first transport belts (3) and second transport belts (4).

3. Device according to Claim 1, **characterized in that** two interacting cam rolls (1; 2) are provided.

4. Device according to Claims 1 and 3, **characterized in that** the number of cams (43, 44) on the second cam roll (2) is an integer multiple of the number of cams (41, 42) on the first cam roll (1).

5. Device according to Claim 1, **characterized in that** the control faces (46 to 49) of the cams (41 to 44) are in each case substantially equally long.

6. Device according to Claim 1, **characterized in that** in each case a continuous cam (41, 42; 43, 44) extends in the axial direction of the cam roll (1; 2).

7. Device according to Claim 1, **characterized in that** a plurality of cams (41, 42; 43, 44) are provided at intervals in the axial direction of the cam roll (1; 2).

8. Device according to Claim 1, **characterized in that** at least one cam roll (1; 2) has a plurality of control cams (42; 44) at a high radius (r2; r4).

9. Device according to Claim 1, 4 and 8, **characterized in that** a first cam roll (1) has a control face (47) at a high radius (r2), and **in that** a second cam roll (2) has three control faces (49) at a high radius (r4).

10. Device according to Claim 1, **characterized in that** the transport belt system (6), as viewed in the transport direction, wraps around a cam roll (2) over at least 45° upstream of the gap (9).

11. Device according to Claim 10 and 14, **characterized in that** the transport belt system (6), as viewed in the transport direction, wraps around a cam roll (2) over at least 90° upstream of the gap (9).

12. Device according to Claim 1, **characterized in that** at least one high cam (42; 44) is interchangeable.

13. Device according to Claim 12, **characterized in that** cams (42; 44) of different lengths can optionally be fixed to the cam roll (1; 2).

14. Device for dividing a stream of sheet material, for example signatures (7; 8; 36) or the like into two part-streams (7; 8; 36) by means of a first rotating roll (1), a second rotating roll (2) and a transport belt system (6) that has first (3) and second (4) transport belts which together exert a clamping action on the sheet material (7; 8; 36), and the first (3) and second (4) transport belts, after passing through a gap (9) formed by the rolls (1; 2), as they run away from each other, form an outlet pocket (16), the first (3) and second (4) transport belts being moveable in order to divide the stream, **characterized in that** at least one roll (2) provided to generate the movement of the transport belt system (6) is used as a deflection roll, and **in that** this transport belt system (6), as viewed in the transport direction, wraps around the roll (2) over at least 45° upstream of the gap (9).

## Revendications

1. Dispositif de répartition d'un flux de matériau en forme de feuille, par exemple des signatures (7; 8; 36) ou analogues, en deux flux partiels (7; 8, 36) au moyen d'un premier rouleau rotatif (1), d'un deuxième rouleau rotatif (2) et d'un système à bandes transporteuses (6) présentant des première (3) et deuxième (4) bandes transporteuses qui, conjointement, exercent un effet de serrage sur le matériau (7; 8; 36) en forme de feuille, et les première (3) et deuxième (4) bandes transporteuses, après être passées par un interstice (9) formé par les rouleaux (1; 2), forment, en se séparant, un gousset de sortie (16), et dans le gousset de sortie (16) est prévue une languette de guidage (17) tournée, par sa pointe (15), dans l'interstice (9), les première (3) et deuxième (4) bandes transporteuses étant disposées de façon à se déplacer dans un sens et dans l'autre sur une surface de guidage (18 ou 19), chaque fois associée, de la languette de guidage (17), **caractérisé en ce que**, pour générer le mouvement dans un sens et dans l'autre des bandes transporteuses (3; 4), est prévu au moins un rouleau à cames (1; 2) ayant au moins une surface de commande (47; 49) sur un haut rayon (r2; r4) et une surface de commande (46; 48) sur un bas rayon (r1; r3).

2. Dispositif selon la revendication 1, **caractérisé en ce qu'**au moins les surfaces de commande (47; 49) des cames (42, 44) de haut rayon (r2; r4) sont disposées de façon à venir par moment en contact avec les premières bandes transporteuses (3) ou deuxièmes bandes transporteuses (4) chaque fois associées.

3. Dispositif selon la revendication 1, **caractérisé en ce que** deux rouleaux à cames (1; 2) coopérants sont prévus.

4. Dispositif selon les revendications 1 et 3, **caractérisé en ce que** le nombre des cames (43, 44) du deuxième rouleau à cames (2) est un multiple entier du nombre des cames (41, 42) du premier rouleau à cames (1).

5. Dispositif selon la revendication 1, **caractérisé en ce que** les surfaces de commande (46 à 49) des cames (41 à 44) sont chaque fois pratiquement de même longueur.

6. Dispositif selon la revendication 1, **caractérisé en ce que**, dans la direction axiale du rouleau à cames (1; 2), s'étend chaque fois une came (41, 42; 43, 44) continue.

7. Dispositif selon la revendication 1, **caractérisé en ce qu'**une pluralité de cames (41, 42; 43, 44), disposées selon un certain espacement dans la direction axiale du rouleau à cames (1; 2), sont prévues.

8. Dispositif selon la revendication 1, **caractérisé en ce qu'**au moins un rouleau à cames (1; 2) présente une pluralité de cames de commande (42; 44) sur un haut rayon (r2; r4).

9. Dispositif selon les revendications 1, 4 et 8, **caractérisé en ce qu'**un premier rouleau à cames (1) présente une surface de commande (47) sur un haut rayon (r2), et **en ce qu'**un deuxième rouleau à cames (2) présente trois surfaces de commande (49) sur un haut rayon (r4).

10. Dispositif selon la revendication 1, **caractérisé en ce que** le système à bandes transporteuses (6) enlace un rouleau à cames (2) en observant dans la direction de transport, avant l'interstice (9), sur au moins 45°.

11. Dispositif selon la revendication 10 ou 14, **caractérisé en ce que** le système à bandes transporteuses (6) enlace un rouleau à cames (2), en observant dans la direction de transport, devant l'interstice (9) sur au moins 90°.

12. Dispositif selon la revendication 1, **caractérisé en ce qu'**au moins une came haute (42; 44) est remplaçable.

13. Dispositif selon la revendication 12, **caractérisé en ce que** des cames (42; 44) quelconques de différente longueur sont susceptibles d'être fixées sur le rouleau à came (1; 2).

14. Dispositif de répartition d'un flux de matériau en forme de feuille, par exemple des signatures (7; 8; 36) ou analogues, en deux flux partiels (7; 8, 36), au moyen d'un premier rouleau tournant (1), d'un deuxième rouleau tournant (2) et d'un système à bandes transporteuses (6) présentant des première (3) et deuxième (4) bandes transporteuses, qui exercent conjointement un effet de serrage sur le matériau (7; 8; 36) en forme de feuille, et les première (3) et deuxième (4) bandes transporteuses, après être passées par un interstice (9) formé par les rouleaux (1; 2), forment, en s'écartant l'une de l'autre, un gousset de sortie (16), les première (3) et deuxième (4) bandes transporteuses étant déplaçables dans le but de répartir le flux, **caractérisé en ce qu'**au moins un rouleau (2), prévu pour générer le déplacement du système à bandes transporteuses (6), sert de rouleau de renvoi, et **en ce que** ce système à bandes transporteuses (6), en observant dans la direction de transport, avant l'interstice (9), enlace le rouleau (2) sur un angle d'au moins 45°.
